# EUROPÄISCHE PATENTSCHRIFT

(11) **EP 0 350 502 B1**
(45) Veröffentlichungstag und Bekanntmachung des Hinweises auf die Patenterteilung: **09.12.1992**
(21) Anmeldenummer: 89900179.6
(22) Anmeldetag: 27.12.1988
(51) Int. Cl.: F25B 21/02

(54) **Kühlschrank mit thermoelektrischem Element**
Refrigerator with thermoelectric module
Réfrigérateur avec module thermoelectrique

(30) Priorität: 05.01.1988 CH 23/88
(43) Veröffentlichungstag der Anmeldung: 17.01.1990
(73) Patentinhaber: CHEMONORM AG, CH-8852 Altendorf (CH)
(72) Erfinder: KÜNZLE, Virgil, CH-8852 Altendorf (CH)
(74) Vertreter: Scheidegger, Werner & Co.
(86) Internationale Anmeldenummer: CH8800228
(87) Internationale Veröffentlichungsnummer: WO8906335

(56) Entgegenhaltungen:
- EP-A- 0 021 307
- EP-A- 0 027 626
- DE-B- 1 174 338
- FR-A- 2 226 627
- FR-A- 2 259 330
- FR-A- 2 407 447
- US-A- 2 932 953
- US-A- 2 947 150
- US-A- 2 998 707
- US-A- 3 100 969
- US-A- 3 123 980
- US-A- 4 274 262
- US-A- 4 301 658
- US-A- 4 364 234

## Beschreibung

Die vorliegende Erfindung betrifft einen Kühlschrank, insbesondere einen Kleinkühlschrank, mit den Merkmalen des ersten Teils des Anspruchs 1. Ein derartiger Kühlschrank ist aus der US-A-4301658 bekannt.

Es sind ferner folgende Konstruktionen bekannt:
EP-A-0 021 307 zeigt ein Kühlaggregat mit Peltier-Element und Wärmerohren. Allerdings ist schon der Aufbau so aufwendig, daß ein Einbau (auch nachsträglich) in eine beliebige Kühlschrankwand ist nicht möglich ist (besondere Ausnehmungen und Befestigungen erforderlich).

US-A-2 947 150 zeigt ebenfalls ein Kühlaggregat mit Peltier-Elementen, und Wärmerohren, das von besonderer Komplexität ist und zudem viel Platz beansprucht. An einen Einbau in beliebige Kühlschränke ist nicht zu denken.

Aufgabe der Erfindung ist die Schaffung eines Kühlschrankes mit einem Kühlaggregat, das auf einfachste Weise, auch nachträglich, sowie platzsparend in eine Kühlschrankrückwand einbaubar ist.

Diese Aufgabe ist durch die Schaffung des im Patentanspruch 1 definierten Kühlschrankes gelöst.

Beim erfindungsgemässen Kühlschrank ist als Kältequelle ein bekanntes thermoelektrisches Peltier-Element vorhanden, das einerseits mit einem im Innern des Kühlschrankes angeordneten ersten Wärmetauscher und andererseits mit einem an einer Aussenwand des Kühlschrankes angeordneten zweiten Wärmetauscher in wärmeleitender Verbindung steht, derart, dass beim Zuführen elektrischer Energie in den Speisestromkreis des Peltier-Elementes ein Wärmetransport vom ersten zum zweiten Wärmetauscher stattfindet. Für die Regelung der Zufuhr elektrischer Energie zum Speisestromkreis des Peltier-Elementes ist eine elektrische Schaltungsanordnung vorgesehen.

Zweckmässige Weiterbildungen des erfindungsgemässen Kühlschrankes mit Kühlaggregates ergeben sich aus dem abhängigen Patentanspruch.

Einzelheiten der Erfindung und die mit ihr erzielten Vorteile sind in der nachfolgenden Beschreibung eines bevorzugten Ausführungsbeispiels näher erläutert, unter Bezugnahme auf die zugehörigen Zeichnungen. Darin zeigen:
Fig. 1 einen horizontalen Schnitt entlang der Linie 1-1 in Fig. 2 durch einen Teil eines Kühlschrankes und eine Draufsicht auf ein am Kühlschrank angebautes Kühlaggregat nach der Erfindung;
Fig. 2 einen Querschnitt nach der Linie 2-2 in Fig. 1, in grösserem Massstab;
Fig. 3 eine elektrische Schaltungsanordnung zum automatischen Regeln der Energiezufuhr zum thermoelektrischen Peltier-Element des Kühlaggregates.

Gemäss den Fig. 1 und 2 weist ein Kühlschrank 10 eine Rückwand 11 und zwei Seitenwände 12 und 13 auf, die über die Rückwand 11 hinaus nach hinten vorspringen. Die Innenflächen des Kühlschrankes 10 sind mit eine Isolierschicht 14 belegt. Ein aus Metall, vorzugsweise einer Aluminiumlegierung, bestehender Wärmeleitblock 15 ist in eine Durchbrechung 16 der Rückwand 11 und der dortigen Isolierschicht 14 passend eingelassen. An diesem Wärmeleitblock 15 ist mittels Schrauben 17 ein an der Rückseite des Kühlschrankes angeordneter Metallblock 18 befestigt, und zwar unter Zwischenschaltung eines thermoelektrischen Peltier-Elementes 19 das mittels der Schrauben 17 zwischen den beiden Metallblöcken 15 und 18 festgeklemmt ist. Das Peltier-Element 19 ist ein handelsübliches Exemplar, das z.B. von der Nordamerikanischen Firma Melcor unter der Typenbezeichnung 1.4/127.06L geliefert wird. Es ist sandwichartig ausgebildet und weist zwischen zwei gut wärmeleitenden, aber elektrisch isolierenden Endplatten, die mit den beiden Blöcken 15 und 18 in wärmeleitender Berührung sind, mehrere Paare von Halbleiter-Organen auf, die intern elektrisch in Reihe geschaltet sind und den Speisestromkreis des Peltier-Elementes bilden. Da solche Peltier-Elemente wie erwähnt handelsüblich sind, kann hier auf eine ausführliche Beschreibung und zeichnerische Darstellung verzichtet werden.

An dem im Innern des Kühlschrankes 10 liegenden Ende des Wärmeleitblockes 15 ist ein weiterer Metallblock 20 mittels Schrauben 21 befestigt, so dass die Blöcke 15 und 20 in guter Wärmeleitverbindung stehen. Der Metallblock 20 weist eine Bohrung 22 auf, in welcher eine Endpartie eines sogenannten Wärmerohres 23 sitzt, das im übrigen mit einer grösseren Anzahl von Konvektionslamellen 24 versehen ist. Das Wärmerohr 23 besteht in bekannter Weise aus einem an beiden Enden verschlossenen, evakuierten Kupferrohr, das mit gesättigtem Dampf von hochreinem Wasser gefüllt und an seinen zylindrischen Innenflächen mit einem als Docht wirkenden Belag 25 (Fig. 2) versehen ist. Wärmerohre dieser Art sind ebenfalls handelsüblich und werden z.B. von der Firma Furukawa Electric Co.Ltd., Tokyo (Japan), hergestellt und unter der Typenbezeichnung SB 100 auf den Markt gebracht. Der Metallblock 20, das Wärmerohr 23 und die Lamellen 24 bilden zusammen einen ersten Wärmetauscher, der im Innern des Kühlschrankes 10 angeordnet ist.

Der bereits erwähnte Metallblock 18 an der Rückseite des Kühlschrankes 10 weist zwei parallele Bohrungen 26 und 27 auf, in denen je eine Endpartie eines Wärmerohres 28 bzw. 29 sitzt. Diese zwei Wärmerohre 28 und 29 sind gleich ausgebildet wie das zuvor beschriebene Wärmerohr 23 und sind ebenfalls je mit einer grösseren Anzahl von Konvektionslamellen 30 bzw. 31 versehen. Der Metallblock 10 und die Wärmerohre 20 und 29 mit ihren Lamellen 30 und 31 bilden zusammen einen zweiten Wärmetauscher, der sich an der Aussenseite der Rückwand 11 des Kühlschrankes befindet.

Oben auf dem Metallblock 18 ist mittels Schrauben 32 (Fig. 2) ein Gehäuse 33 befestigt, das eine elektrische Schaltungsanordnung zum automatischen Regeln der Zufuhr elektrischer Energie zum bereits erwähnten Speisestromkreis des Peltier-Elementes 19 enthält. In Fig. 3 ist die elektrische Schaltungsanordnung schematisch dargestellt und generell mit 34 bezeichnet.

Die elektrische Schaltungsanordnung 34 weist einen elektronischen Spannungskomparator 35 mit zwei Eingängen 36 und 37 sowie einem Ausgang 38 auf. An den positiven Eingang 36 ist eine konstante Referenzspannung U₁ angelegt, die mittels eines Brückengleichrichters 39 erzeugt, durch zwei Kondensatoren 40, 41 und einen Widerstand 42 geglättet, mittels eines Spannungsstabilisators 43 auf einen konstanten Wert U₀ stabilisiert und mit Hilfe eines Spannungsteilers 44, 45 auf den gewünschten Wert U₁ reduziert wird. Der Brückengleichrichter 39 weist zwei Anschlussklemmen 46 und 47 auf, die über einen nicht dargestellten Transformator an das Wechselstromnetz anzuschliessen sind.

Am negativen Eingang 37 des Spannungskomparators 35 liegt der Abgriff eines zweiten Spannungsteilers 48, 49, der die stabilisierte Spannung U₀ auf einen variablen Wert U₂ vermindert. Dieser zweite Spannungsteiler besteht aus einem einstellbaren Festwiderstand 48 und einem variablen Widerstand 49, der einen ausgeprägten negativen Temperaturkoeffizienten (NTC) aufweist und als Temperaturfühler dient. Gemäss Fig. 2 ist der Wärmeleitblock 15 mit einer Bohrung 50 zur Aufnahme des variablen Widerstandes 49 versehen, der mit zwei Anschlussklemmen 51, 52 der Schaltungsanordnung 34 in Verbindung steht. Ein Kondensator 53 dient der Unterdrückung von kurzzeitigen Schwankungen der variablen Spannung U₂.

Der Ausgang 38 des Spannungskomparators 35 ist über einen Schutzwiderstand 54 mit dem Steuereingang 55 eines elektronischen FET-Schalters 56 verbunden, der in den Speisestromkreis des Peltier-Elementes 19 eingeschleift ist. Die Schaltungsanordnung 34 weist zwei Klemmen 57 und 58 für den Anschluss des Peltier-Elementes 19 auf. Bei durchgesteuertem Schalter 56 erfolgt die Speisung des Peltier- Elementes 19 unmittelbar mit der unstabilisierten Spannung aus dem Brückengleichrichter 39. Zwischen den beiden Anschlussklemmen 57 und 58 für das Peltier-Element 19 liegt eine Reihenschaltung aus einer Leuchtdiode 59 und einem zugehörigen Vorwiderstand 60. Zwischen dem Ausgang 38 des Spannungskomparators 35 und dem Pluspol der unstabilisierten Spannung des Brückengleichrichters 39 liegt ein Pull-up-Widerstand 61, und mit Hilfe einer Zenerdiode 62 ist dafür gesorgt, dass die am Ausgang 38 das Komparators 35 und am Steuereingang 55 des elektronischen Schalters 56 liegende Spannung U₃ keinesfalls einen unzulässig hohen Wert annehmen kann. Zwischen dem positiven Eingang 36 und dem Ausgang 38 des Spannungskomparators 35 liegt eine Reihenschaltung aus einem Widerstand 63 und einer Diode 64, um eine positive Rückkopplung zu bewirken, wenn die Spannung U₂ die Spannung U₁ übersteigt.

Die Wirkungsweise des beschriebenen Kühlagggregates ist kurz wie folgt:

Es wird vorausgesetzt, dass an die Klemmen 46 und 47 eine Wechselspananung von z.B. 10 Volt angelegt ist. Wenn und solange die Temperatur im Innern des Kühlschrankes 10 einen mittels des Einstellwiderstandes 48 in gewissen Grenzen wählbaren Wert von z.B. +6°C übersteigt, hat der als Temperaturfühler dienende variable Widerstand 49 einen verhältnismässig hohen Widerstandswert, so dass die variable Spannung U₂ am negativen Eingang 37 des Spannungskomparators 35 die konstante Referenzspananung U₁ am positiven Eingang 36 übersteigt. Am Steuereingang 55 des elektronischen Schalters 56 liegt dann folglich eine positive Spannung U₃, durch welche der Schalter 56 in seinen leitenden Zustand gesteuert wird. Hierdurch wird der Speisestromkreis des Peltier-Elementes 19 geschlossen und letzteres veranlasst, Wärme vom Wärmetauscher 20, 23, 24 im Innern des Kühlschrankes zum Wärmetauscher 18, 28, 29, 30, 31 an der Aussenseite der Rückwand 11 des Kühlschrankes zu pumpen. Dies bewirkt einen Wärmetransport vom Innern des Kühlschrankes nach aussen und eine Absenkung der Temperatur im Innern des Kühlschrankes. Parallel zum Speisestromkreis des Peltier-Elementes 19 wird auch die Leuchtdiode 59 eingeschaltet, um den aktivierten Zustand des Kühlaggregates visuell anzuzeigen.

Mit sinkender Temperatur im Kühlschrank wird der Widerstandswert des als Temperaturfühler dienenden variablen Widerstandes 49 kleiner, was eine entsprechene Abnahme der variablen Spannung U₂ am negativen Eingang 37 des Spannungskomparators 35 zur Folge hat. Wenn die variable Spannung U₂ den Wert der Referenzspannung U₁ unterschreitet wird die am Steuereingang 55 des elektronischen Schalters 56 liegende Spannung U₃ schlagartig annähernd gleich null. Hierdurch wird der Schalter 56 in seinen nicht-leitenden oder sperrenden Zustand gesteuert und damit der Speisestromkreis des Peltier-Elementes 19 unterbrochen. Das Kühlaggregat befindet sich dann in einem inaktiven Zustand, was durch Erlöschen der Leuchtdiode 69 visuell angezeigt wird.

Bei erneutem Ansteigen der Temperatur im Innern des Kühlschrankes wiederholt sich der beschriebene Zyklus. Es handelt sich somit um eine sogenannte Zweipunktregelung, die erlaubt, die Temperatur im Innern des Kühlschrankes auf etwa +/- 0,15°C konstant zu halten. Das Ein- und Ausschalten des Speisestromkreises des Peltier-Elementes 19 geschieht praktisch verlustlos, ohne überhöhte Leistungsspitzen beim Einschalten.

Die Kühlleistung des Kühlaggregates liegt je nach der Temperaturdifferenz der beiden Wärmetauscher innen und aussen im Bereich von 5 bis 30 Watt. Bei entsprechender Einstellung des einstellbaren Widerstandes 48 ist es möglich, die Temperatur im Innern des Kühlschrankes bis auf etwa 2°C zu senken, wenn die Aussentemperatur im Bereich der üblichen Wohnraumtemperatur liegt.

Das beschriebene Kühlaggregat bedarf keiner Wartung und hat eine ausgesprochen lange Lebensdauer in der Grössenordnung von 150′000 Stunden oder mehr.

## Patentansprüche

1. Kühlschrank mit einem Kühlaggregat, bei welchem mindestens ein thermoelektrisches Peltier-Element (19) zwischen zwei Metallblöcken (18 bzw. 20) angeordnet ist, von denen einer durch die Kühlschrankwand hindurchgeführt und in dieser gehalten ist und der eine Block (20) mit einem im Innern des Kühlschrankes angeordneten ersten, mit Konvektionslamellen (24) versehenen Wärmetauscher (23) und der zweite Block (18) mit wenigstens einem an der Aussenwand des Kühlschrankes (10) angeordneten zweiten, mit Konvektionslamellen (30;31) versehenen Wärmetauscher (28;29) in wärmeleitender Verbindung steht, wobei der elektrische Speisestromkreis des Peltier-Elementes (19) mit einer elektrischen Schaltungsanordnung (34) zur Regelung der Zufuhr elektrischer Energie verbunden ist, derart, dass mittels des Peltier-Elementes (19) ein Wärmetransport vom ersten Wärmetauscher (20,23,24) zum zweiten Wärmetauscher (18,28, 29,30,31) ermöglicht ist, dadurch gekennzeichnet, daß die Konvektionslamellen der Wärmetauscher jeweils auf Wärmerohren (23;28;29) angeordnet sind und die Wärmerohre in durchgehenden Bohrungen (22;26;27) der entsprechenden Metallblöcke (20;18) gehalten sind, wobei sich die Bohrungen (22;26;27) in den Metallblöcken parallel zur Kühlschrankwand in einem solchen Abstand von dieser erstrecken, dass die auf den Wärmerohren angeordneten Konvektionslamellen mit einem ihrer Ränder bis nahe an die Kühlschrankwand reichen.

2. Kühlschrank nach Anspruch 1, dadurch gekennzeichnet, dass der durch die Kühlschrankwand führende Metallblock aus zwei getrennten, miteinander verbundenen Blöcken (15, 20) besteht, von denen der eine (15) im Durchgang der Rückwand gehalten und direkt oder indirekt den Grundträger für alle übrigen Bestandteile des Kühlaggregates bildet.

## Claims

1. Refrigerator with a refrigerating unit, in which at least one thermoelectric Peltier element (19) is arranged between two metal blocks (18 resp. 20) one of which traversing the wall of the refrigerator and being supported therein and a first one of said blocks (20) being in thermally conducting connection with a first heat exchanger (23) provided with convection gills (24) and arranged inside said refrigerator whilst the second one of said blocks (18) is in thermally conducting connection with at least one second heat exchanger (28;29) provided with convection gills (30;31) arranged at the outer wall of the refrigerator (10), whereby the electrical power circuit for the Peltier element (19) is connected to an electric circuit arranged (34) for controlling the supply of electric energy in such a way that a heat transfer from the first heat exchanger (20,23,24) to the second heat exchanger (18,28, 29,30,31) by means of the Peltier element is made possible, characterized in that the convection gills of said heat exchangers are mounted on heat tubes (23;28;29) disposed in through-bores (22;26;27) of the corresponding metal blocks (20;18), whereby said bores (22;26;27) in the metal blocks extend parallely to the refrigerator wall at such a distance from the latter that the convection gills mounted on said heat tubes extend with one of their edges near to the wall of the refrigerator.

2. Refrigerator according to claim 1, characterized in that said metal block traversing the wall of the refrigerator is composed of two interconnected separate blocks (15,20), one (15) of them being positioned in a passage in the rear wall and forming directly or indirectly the basic support for all other constituants of the cooling unit.

## Revendications

1. Réfrigérateur avec un agrégat de réfrigération, dans lequel au moins un élément thermoélectrique Peltier (19) est disposé entre deux blocs en métal (18 resp. 20) dont l'un traverse la paroi du réfrigérateur et y est supporté, un premier des blocs (20) étant relié en conduction thermique à un premier échangeur de chaleur (23) équipé de lamelles de convection (24) et disposé à l'intérieur du réfrigérateur tandis que le secon desdits blocs (18) est relié en conduction thermique à au moins un second échangeur de chaleur (28;29) équipé de lamelles de convection (30;31) monté sur la paroi extérieure du réfrigérateur, le circuit électrique d'alimentation pour l'élément Peltier (19) étant connecté avec un circuit électrique (34) pour régler l'alimentation en énergie électrique de manière telle qu'un transport de chaleur au moyen de l'élément Peltier (19) du premier échangeur de chaleur (20,23,24) au deuxième échangeur de chaleur (18,28,29,30,31) est faisable, caractérisé en ce que les lamelles de convection des échangeurs de chaleur sont disposées sur des tuyaux de chaleur (23;28;29), ces tuyaux étant montés dans des perçages (22;26;27) traversant les blocs en métal (20;18) correspondants, ces perçages (22;26;27) dans les blocs en métal s'étendant parallèlement à la paroi du réfrigérateur à une distance telle que les lamelles de convection montées sur les tuyaux de chaleur se rapprochent avec l'un de leurs bords tout près de la parois du réfrigérateur.

2. Réfrigérateur selon la revendication 1, caractérisé en ce que le bloc en métal traversant la paroi du réfrigératuer est composé de blocs (15,20) séparés relié l'un à l'autre dont l'un (15) est retenu dans le passage de la paroi arrière et forme directement ou indirectement le support de base pour tous les autres constituants de l'agrégat de réfrigération.
